# EUROPÄISCHE PATENTSCHRIFT

(11) **EP 2 188 415 B1**
(45) Veröffentlichungstag und Bekanntmachung des Hinweises auf die Patenterteilung: **30.09.2015**
(21) Anmeldenummer: 08773923.1
(22) Anmeldetag: 09.07.2008
(51) Int. Cl.: C23C 22/78, G10K 9/22, C09J 5/02

(54) **VERFAHREN ZUR OBERFLÄCHENBEHANDLUNG VON ALUMINIUM UND EIN SCHICHTAUFBAU EINES BAUTEILS AUS ALUMINIUM MIT EINER ELEKTRISCHEN KONTAKTIERUNG**
PROCESS FOR THE SURFACE TREATMENT OF ALUMINIUM AND A LAYERWISE CONSTRUCTION OF AN ALUMINIUM COMPONENT HAVING AN ELECTRIC CONTACT
PROCÉDÉ DE TRAITEMENT DE SURFACE D'ALUMINIUM ET STRUCTURE STRATIFIÉE D'UN COMPOSANT EN ALUMINIUM DOTÉE D'UN CONTACT ÉLECTRIQUE

(30) Priorität: 12.09.2007 DE 102007043479
(43) Veröffentlichungstag der Anmeldung: 26.05.2010
(73) Patentinhaber: Valeo Schalter und Sensoren GmbH, 74321 Bietigheim-Bissingen (DE)
(72) Erfinder: WEHLING, Hans-Wilhelm, 74074 Heilbronn (DE); MÜLLER, Stefan, Robert, 73441 Bopfingen-Kerkingen (DE); GRUEDL, Dietmar, 71679 Asperg (DE)
(86) Internationale Anmeldenummer: PCT/EP2008/005574
(87) Internationale Veröffentlichungsnummer: WO 2009/036826

(56) Entgegenhaltungen:
- EP-A- 0 930 607
- DE-A1- 4 317 217
- JP-A- 2007 060 340
- US-A1- 2005 276 989

## Beschreibung

### Stand der Technik

Die Erfindung betrifft ein Verfahren zur Oberflächenbehandlung von Aluminium und ein Schichtaufbau eines Bauteils aus Aluminium, beispielsweise für eine Kontaktierung eines Ultraschallwandlers, nach den gattungsgemäßen Merkmalen der nebengeordneten Ansprüche 1, 6 und 10.

Beispielsweise werden solche Bauteile mit Membranen für Ultraschallwandler mit gefrästen oder tiefgezogenenen Aluminiumgeometrien verbaut, bei denen ein elektrischer Kontakt, insbesondere ein Massekontakt, der Aluminiumgeometrien zu den elektrischen Bauelementen, wie z.B. Ultraschallwandler, hergestellt werden muss, beispielsweise um eine Reduzierung der EMV-Empfindlichkeit zu erreichen. Es werden in der Kraftfahrzeugtechnik utraschallbasierende, zum Beispiel aus der DE 102 37 721 A1 bekannte Umfelderkennungssysteme mit mindestens einem Ultraschallsensor angewendet, wobei jeder Ultraschallsensor ein Ultraschallsignal aussendet, welches von einem möglichen Hindernis reflektiert wird und von dem gleichen Ultraschallsensor und oder von weiteren Ultraschallsensoren empfangen werden kann.

Hierbei wird das Ultraschallsignal mittels einer auf der Innenseite der Aluminiumgeometrie aufgeklebten Piezokeramik als elektrisches Bauelement erzeugt. Die Piezokoramik wird dabei in der Regel auf die nichtteltende Aluminiumoxydschicht der Aluminiumgeometrie mittels eines nichtleitenden Klebers aufgeklebt, wobei sich eine Oxidschicht auf der Oberfläche des Aluminiums kurzfristig nach einem Oberflächenreinigungsverfahren, zum Beispiel ätzen oder mechanisch bearbeiten, immer wieder bildet.

Es gibt für die notwendige Herstellung elektrischer Verbindungen auf Aluminium spezielle Lote, die aber mit viel ätzendem Flussmittel gelötet werden müssen, welches wiederum durch Waschen entfernt werden muss. Das dann notwendige Reinigen und Trocknen ist aber in einer automatisierten Fertigungsstraße schlecht zu handhaben. Außerdem stellt die Lötstelle auf dem schwingungstechnisch sensiblen Membranboden des Ultraschallwandlers, auf dem nur kleine Lotmengen zulässig sind, eine kritische Größe dar, um die Funktion des Ultraschallwandlers nicht zu beeinträchtigen. Das Aluminiumlot gibt es nur als Lotdraht und würde eventuell eine zu große Lotmenge und damit eine zu große träge Masse erzeugen.

Die bisher üblichen Verfahren zur Masseanbindung solcher Bauelemente weisen eine Reihe von Nachteilen auf. Zum Beispiel durch hohe Lotmengen oder auch durch Temperaturen beim Anlöten einer Litze mit Aluminiumlot an der Membran bzw. beim Widerstandsschweißen oder durch mechanische Beeinträchtigungen beim Verstemmen einer Litze an der Membran, beim Einpressen eines Stiftes in die Membran oder beim Bonden einer Litze an der Membran.

Aus der DE 43 17 217 A1 ist ein Verfahren zur Vorbehandlung von Aluminiumteilen bekannt, die verschweißt verklebt oder mit einer Konversionsschicht sowie einem Lack versehen werden sollen. Die Oxidschicht auf dem Aluminiumteil wird zuerst mit einer sauren oder alkalischen Lösung entfernt. Unmittelbar danach wird die Oberfläche mit einer Ti- oder Zr-haltigen Lösung behandelt, um eine Konversionsschicht zu erzeugen. Diese Konversionsschicht hält unter anderem den elektrischen Oberflächenwiderstand niedrig.

Aus der JP 2007-60340 A ist bereits ein Verfahren zur Herstellung einer Kontaktierung eines piezokeramischen Bauelements auf einem Ultraschallwandler bekannt, bei dem das piezokeramische Baueelement auf die Aluminiumoberfläche des Ultraschallwandlers aufgeklebt wird. Dabei wird die Aluminiumoberfläche durch Ätzen und Laserreinigung auf den Klebeschritt vorbereitet

### Darstellung der Erfindung

Die Erfindung geht von einem Verfahren zur Herstellung einer elektrischen Kontaktierung aus, bei dem erfindungsgemäß in vorteilhafter Weise in einem ersten Schritt eine Oxydschicht auf der Aluminiumoberfläche entfernt wird und in einem zweiten Schritt vor einer Neubildung einer Oxydschicht die Oberfläche mit einer Konversionsschicht mit eingebauten Metallionen versiegelt wird. Die Entfernung der Oxydschicht kann auf einfache Weise durch Ätzen und die Versiegelung der Oberfläche auf nasschemischen Weg mit Metallionen aus Zirkonium oder Titan erfolgen.

Ergänzend zu den heutigen üblichen Oberflächenvorbereitungsverfahren zum Entfetten, Ätzen oder Dekapieren, beispielsweise um das Lackieren der Aluminiumberfläche vorzubereiten, wird erfindungsgemäß mittels der in Flüssigkeit gelösten Metallionen, wie Titan oder Zirkonium, eine leitende Metallschicht auf dem gereinigten Aluminium angereichert, die zugleich auch mit Sauerstoff schlecht reagiert und das erneute Ausbilden einer Oxydschicht verhindert.

Auf der versiegelten und leitfähigen Oberfläche sind dann in an sich bekannter Weise mittels eines Leitklebers elektrische Bauelemente kontaktierbar. Andererseits kann aber auch auf der versiegelten Oberfläche ein Lack oder ein vergleichbares Isolations- oder Korrosionsschutzmedium in einem weiteren Beschichtungsschritt aufgebracht werden.

Bei einem erfindungsgemäßen Bauteil aus Aluminium kann der mit dem vorhergehend beschriebenen Verfahren hergestellte Schichtaufbau auf der Oberfläche des Aluminiums somit auf einfache Weise zu einer elektrischen Kontaktierung eines Bauelements verwendet werden.

Das Bauelement ist ein piezokeramisches Bauelement, dessen Massekontakt dann mit der Oberfläche des Bauteils aus Aluminium elektrisch kontaktiert ist. Vorzugsweise weist gemäß einer besonders vorteilhaften Ausführungsform das Bauteil eine hohlzylindrische, beispielsweise gefräste oder tiefgezogene Innengeometrie mit einer Membran als Abschluss auf, auf die innen ein Ultraschallwandler als elektrisches Bauelement unter Herstellung eines elektrischen Massekontaktes zur Membran mechanisch fest aufgebracht werden kann. Ein solches Bauteil kann zum Beispeil ein Bestandteil eines Ultraschallsensors für ein in der Beschreibungseinleitung erwähntes Umfelderkennungssystem bei einem Parkassistenzsystem in einem Kraftfahrzeug sein.

Gemäß der Erfindung ist somit die Herstellung einer elektrisch leitenden Beschichtung mit gleichzeitigem Abtrag der Oxydschicht auf Aluminium kostengünstig und leicht reproduzierbar. Die so hergestellte Oberfläche ermöglicht eine dauerhafte Klebung mit einem Kleber, Leitkleber oder einfaches Löten. Es sind keine zusätzlichen Fertigungsschritte in der Endmontage notwendig, wobei die erfindungsgemäße Beschichtung innen wie außen beispielsweise auf der Membran aufgebracht werden kann. Innen als elektrisch leitende Fläche, sowie als Korrosionsschutz und Oberfläche zum mechanisch festen Verkleben und außen als Korrosionsschutz sowie als Untergrund für eine Lackierung.

### Kurze Beschreibung der Zeichnung

Ausführungsbeispiel der Erfindung werden anhand der Figuren der Zeichnung erläutert. Es zeigen:
Figur 1 einen Schnitt durch ein Bauteil aus Aluminium zur Bildung einer Membran für einen Ultraschallwandler, das mit dem erfindungsgemäßen Verfahren behandelt worden ist,
Figur 2 einen Schnitt durch ein Bauteil nach der Figur 1 mit einem elektrisch kontaktierten piezokeramischen Bauelement, hier ein Ultraschallwandler,
Figur 3 einen Schnitt durch ein Bauteil nach der Figur 1 mit einem über eine Leitkleberraupe elektrisch kontaktierten piezokeramischen Ultraschallwandler,
Figur 4 einen Querschnitt durch das Bauteil nach der Figur 3 und
Figur 5 einen Schnitt durch ein Bauteil nach der Figur 1 mit einem über eine Verbindung auf der inneren Membranfläche elektrisch kontaktierten piezokeramischen Ultraschallwandler.

### Wege zur Ausführung der Erfindung

Aus Figur 1 ist Schnitt durch ein Bauteil aus Aluminium zur Bildung einer Membran 1 für einen Ultraschallwandler gezeigt, das mit einer Konversionsschicht 2 mit der inneren Fläche 2a und der äußeren Fläche 2b versehen ist, die innen eine Leitfähigkeit herstellt und gleichzeitig einen Korrosionsschutz und eine Verbesserung der Klebeeigenschften sowie eine Verhinderung einer Neubildung von Oxydationsschichten und außen einen Korrosionsschutz mit einer Verbesserung der Haftung für eine Lackschicht ausbildet.

Die Konversionsschicht 2, bzw. 2a, 2b, ist hier dadurch gebildet, dass in einem ersten Schritt eine Oxydschicht auf der Aluminiumoberfläche der Membran 1 entfernt wird und in einem zweiten Schritt vor einer Neubildung einer Oxydschicht die Oberfläche der Membran 1 mit der Konversionsschicht 2, bzw. 2a, 2b, mit eingebauten Metallionen aus Zirkonium oder Titan versiegelt wird. Die Entfernung der Oxydschicht im ersten Schritt kann auf einfache Weise durch Ätzen und die Versiegelung der Oberfläche kann auf nasschemischen Weg mit den Metallionen erfolgen.

In Figur 2 ist gezeigt, wie im Inneren der Membran 1 ein piezokeramisches Bauelement als Ultraschallwandler 3 mittels eines Leitklebers 4 als Massekontakt auf die Membran 1 elektrisch leitend gefügt ist. Die äußere Kontaktierung des Ultraschallwandlers 3 erfolgt mit einem Kontakt 5 für die Masseanbindung und einem Kontakt 6 für das andere Potenzial. Die Masseanbindung erfolgt dabei über eine über den Ultraschallwandler 3 herumgezogene leitende Fläche 7, zum Beispiel mit dem Leitkleber 4.

Figur 3 zeigt eine Alternative der Masseanbindung des Ultraschallwandlers 3 an die Membran 1 über eine Leitkleberraupe 8, die seitlich von der leitenden Oberfläche der Membran 1 zu dem Massekontakt 5 über eine leitenden Massefläche 9 auf dem Ultraschallwandler 3 geführt ist. Aus Figur 4 ist hierzu ein Querschnitt zu entnehmen, der mit den gleichen Bezugszeichen versehen ist.

In Figur 5 ist noch eine alternative elektrische Verbindung des auf der Membran 1 elektrisch kontaktierten Ultraschallwandlers 3 gezeigt, bei der ein Lötstützpunkt 10 auf der inneren Fläche der Membran 1 angeordnet ist, die mit dem Massepotenzial des auf der inneren Fläche der Membran 1 elektrisch über den Leitkleber 4 kontaktierten Ultraschallwandlers 3 verbunden ist und über den dann eine Kontaktierung mit dem Kontakt 5 erreicht werden kann.

## Patentansprüche

1. Verfahren zur Herstellung einer elektrischen Kontaktierung zwischen einem Bauteil aus Aluminium und einem piezokeramischen Bauelement, bei dem der Massekontakt des piezokeramischen Bauelements mit der Oberfläche des Bauteils aus Aluminium elektrisch kontaktiert wird, wobei in einem ersten Schritt eine Oxydschicht auf der Aluminiumoberfläche entfernt wird, **dadurch gekennzeichnet, dass** in einem zweiten Schritt vor einer Neubildung einer Oxydschicht die Oberfläche mit einer Konversionsschicht mit eingebauten Metallionen versiegelt wird.

2. Verfahren nach Anspruch 1, **dadurch gekennzeichnet, dass** die Entfernung der Oxydschicht durch Ätzen erfolgt.

3. Verfahren nach Anspruch 1 oder 2, **dadurch gekennzeichnet, dass** die Versiegelung der Oberfläche auf nasschemischen Weg mit Metallionen aus Zirkonium oder Titan erfolgt.

4. Verfahren nach einem der vorhergehenden Ansprüche, **dadurch gekennzeichnet, dass** das piezokeramische Bauelement auf der versiegelten Oberfläche mittels eines Leitklebers (4) kontaktiert wird.

5. Verfahren nach einem der vorhergehenden Ansprüche, **dadurch gekennzeichnet, dass** auf der versiegelten Oberfläche ein Lack oder ein vergleichbares Isolations- oder Korrosionsschutzmedium in einem weiteren Beschichtungsschritt aufgebracht wird.

6. Bauteil aus Aluminium mit einer elektrischen Kontaktierung eines piezokeramischen Bauelements, dessen Massekontakt mit der Oberfläche des Bauteils aus Aluminium elektrisch kontaktiert ist, **dadurch gekennzeichnet, dass** die elektrische Kontaktierung nach einem der vorhergehenden Ansprüche hergestellt ist.

7. Bauteil nach Anspruch 6, **dadurch gekennzeichnet, dass** das Bauteil eine hohlzylindrische Innengeometrie mit einer Membran (1) aufweist, auf die innen ein Ultraschallwandler (3) als elektrisches Bauelement unter Herstellung eines elektrischen Massekontaktes (5) zur Membran (1) mechanisch fest aufgebracht ist.

8. Bauteil nach Anspruch 6 oder 7, **dadurch gekennzeichnet, dass** der elektrische Massekontakt (5) über eine Leitkleberraupe (8) von der Membran (1) zum Ultraschallwandler (3) geführt ist.

9. Bauteil nach Anspruch 6 oder 7, **dadurch gekennzeichnet, dass** der elektrische Massekontakt (5) über einen Lötstützpunkt (10) auf der Membran (1) geführt ist.

10. Verwendung eines Bauteil nach einem der Ansprüche 6 bis 9, **dadurch gekennzeichnet, dass** das Bauteil Bestandteil eines Ultraschallsensors für ein Umfelderkennungssystem bei einem Parkassistenzsystem in einem Kraftfahrzeug ist.

## Claims

1. Process for producing an electrical contact between an aluminium component part and a piezoceramic component, in which the earth contact of the piezoceramic component makes electrical contact with the surface of the aluminium component part, an oxide layer on the aluminium surface being removed in a first step, **characterized in that**, in a second step, before an oxide layer is re-formed, the surface is sealed with a conversion layer having incorporated metal ions.

2. Process according to Claim 1, **characterized in that** the oxide layer is removed by etching.

3. Process according to Claim 1 or 2, **characterized in that** the surface is sealed wet-chemically with metal ions of zirconium or titanium.

4. Process according to one of the preceding claims, **characterized in that** contact is made with the piezoceramic component on the sealed surface by means of a conductive adhesive (4).

5. Process according to one of the preceding claims, **characterized in that** a lacquer or a comparable insulation medium or anti-corrosion medium is applied to the sealed surface in a further coating step.

6. Aluminium component part having an electrical contact with a piezoceramic component of which the earth contact makes electrical contact with the surface of the aluminium component part, **characterized in that** the electrical contact is produced according to one of the preceding claims.

7. Component part according to Claim 6, **characterized in that** the component part has a hollow-cylindrical internal geometry with a diaphragm (1), to the inside of which an ultrasonic transducer (3) is applied as an electrical component in a mechanically fixed manner to produce an electrical earth contact (5) with the diaphragm (1).

8. Component part according to Claim 6 or 7, **characterized in that** the electrical earth contact (5) is routed via a bead (8) of conductive adhesive from the diaphragm (1) to the ultrasonic transducer (3).

9. Component part according to Claim 6 or 7, **characterized in that** the electrical earth contact (5) is routed via a soldering terminal (10) on the diaphragm (1).

10. Use of a component part according to one of Claims 6 to 9, **characterized in that** the component part is a constituent part of an ultrasonic sensor for a surrounding-area recording system in a parking assistance system of a motor vehicle.

## Revendications

1. Procédé pour établir un contact électrique entre un composant en aluminium et un composant piézocéramique, dans lequel le contact de masse du composant piézocéramique est mis en contact électrique avec la surface du composant d'aluminium, une couche d'oxyde présente sur la surface d'aluminium étant enlevée dans une première étape,
**caractérisé en ce que**
dans une deuxième étape, avant la formation d'une couche d'oxyde, la surface est scellée par une couche de conversion dans laquelle sont incorporés des ions métalliques.

2. Procédé selon la revendication 1, **caractérisé en ce que** l'enlèvement de la couche d'oxyde s'effectue par gravure chimique.

3. Procédé selon les revendications 1 ou 2, **caractérisé en ce que** le scellement de la surface s'effectue par voie humide à l'aide d'ions métalliques de zirconium ou de titane.

4. Procédé selon l'une des revendications précédentes, **caractérisé en ce que** le composant piézocéramique est mis en contact sur la surface scellée au moyen d'une colle adhésive (4).

5. Procédé selon l'une des revendications précédentes, **caractérisé en ce qu'**un vernis ou un agent similaire d'isolation ou de protection contre la corrosion sont appliqués sur la surface scellée dans une autre étape de revêtement.

6. Composant en aluminium présentant un contact électrique avec un composant piézocéramique dont le contact de masse est mis en contact électrique avec la surface du composant en aluminium, **caractérisé en ce que** le contact électrique est formé selon l'une des revendications précédentes.

7. Composant selon la revendication 6, **caractérisé en ce que** le composant présente une géométrie intérieure cylindrique creuse avec une membrane (1) sur le côté intérieur de laquelle un convertisseur (3) d'ultrasons servant de composant électrique est fixé mécaniquement en établissant un contact électrique de masse (5) avec la membrane (1).

8. Composant selon les revendications 6 ou 7, **caractérisé en ce que** le contact électrique de masse (5) est amené au convertisseur (3) d'ultrasons par un cordon (8) d'adhésif conducteur depuis la membrane (1).

9. Composant selon les revendications 6 ou 7, **caractérisé en ce que** le contact électrique de masse (5) est amené à la membrane (1) par un point d'appui de brasage (10).

10. Utilisation d'un composant selon les revendications 6 à 9, **caractérisée en ce que** le composant fait partie d'un capteur d'ultrasons d'un système de reconnaissance de l'environnement pour un système d'assistance au stationnement d'un véhicule automobile.
